# FASCICULE DE BREVET EUROPEEN

(11) **EP 0 559 531 B1**
(45) Date de publication et mention de la délivrance du brevet: **17.04.1996**
(21) Numéro de dépôt: 93400504.2
(22) Date de dépôt: 26.02.1993
(51) Int. Cl.: B28B 11/08, B28B 11/12, B24B 27/00

(54) **Machine permettant de surfacer de façon parallèle au fond, la partie supérieure d'une terrine en terre avant cuisson, afin de lui permettre de recevoir après cuisson, un operculage industriel**
Maschine zum Parallel zum Boden erfolgenden Nacharbeit der oberen Randfläche einer noch nicht-gebrannten, nach dem Brennen mit einem Deckel industriemässig verschliessbaren Tonschüssel
Device for surfacing parallel to the bottom of the upper lip of an earthenware pot before firing, so that the pot can be industrially covered after firing

(30) Priorité: 05.03.1992 FR 9202767
(43) Date de publication de la demande: 08.09.1993
(73) Titulaire: Les Poteries Malicornaises S.A., 72270 Malicorne sur Sarthe (FR)
(72) Inventeur: Deshayes, Gérard, 72700 Pruille le Chetif (FR)

(56) Documents cités:
- DE-A- 1 683 928
- DE-A- 2 304 103
- DE-A- 3 636 602
- DE-B- 1 185 968
- FR-A- 976 630
- FR-A- 2 619 039
- US-A- 2 886 165

## Description

La présente invention concerne une machine permettant de surfacer - de façon parallèle au fond - la partie supérieure d'une terrine en terre avant cuisson, afin de lui permettre de recevoir après cuisson un operculage industriel.

La partie supérieure des terrines est traditionnellement laissée à l'état brut de façonnage, le produit avant cuisson étant très fragile, son usinage n'est pas entrepris.

Le retrait de la terre en séchant est important, provoque des tensions et entraîne des déformations pouvant aller jusqu'à plusieurs millimètres.

Cette invention permet de remédier à cet inconvénient et de réduire la planéité à 0,2 - 0,4 mm maximum.

Actuellement, l'operculage ne se pratique pas sur des terrines en terre, la déformation de celles-ci ne le permet pas.

Le document FR-A-976 630 montre déjà une machine à brosser une série de pièces en céramique placées sur un convoyeur assurant leur passage dans un poste de travail, deux broches fixes équipent ce poste de travail, ces deux broches munies de brosses permettent en un seul passage le dépoussiérage de celles-ci.

Cette invention peut prétendre apporter la possibilité d'operculer industriellement les terrines en terre cuite.

### Figure 1 planche 1/4

Un opérateur situé au poste B dispose des terrines sur des plateaux A placés sur un convoyeur motorisé F, celles-ci sont maintenues par des ventouses et arrivent dans le tunnel D.
La vitesse du convoyeur est réglée par un moto réducteur qui entraîne une poulie crantée E.
Sur la courroie J sont fixés les plateaux A.
En avançant dans le tunnel, les terrines subissent deux usinages successifs, une ébauche, une finition, les usinages sont réalisés par abrasion ou par outils coupants tournant à très grande vitesse; deux broches rectifieuses à vitesse variable W W' assurent les usinages.
Les pièces ainsi transformées reviennent au poste B et sont retirées du convoyeur F. Le convoyeur F s'arrête quand un plateau A se présente au poste B et ne repart qu'après ordre de l'opérateur.
Pendant la période de chargement et de déchargement, période d'arrêt, les pièces disposées sur les plateaux A ne sont pas au stade d'usinage.
Les trous X X' permettent de raccorder une aspiration qui évitera les salissures.

### Figure 2 Planche 2/4

Z représente la ventouse qui permet de maintenir les terrines ou les plats sur un plateau A. La zone traitée R s'emboîtera dans une glissière Y, le galet S permet le bon cheminement et le bon centrage du produit sur le convoyeur. L'axe carré K mobile permet de fixer la courroie crantée, de maintenir le plateau et d'établir le pas de fonctionnement. M-H-I permettent le maintien et le réglage du ressort N. Le cylindre G épaulé et fileté à ses extrémités permet de recevoir la ventouse Z et le tuyau d'air.

### Figure 3 Planche 3/4

Cette figure détaille les rainures Q dans les poulies E moteur et C libre, qui permettent l'indexation des plateaux et le pas de fonctionnement.

### Figure 4 Planche 4/4

Cette figure nous précise l'emplacement des pièces V pendant la période où l'opérateur charge et décharge au poste de travail, temps d'arrêt, les outils P ne sont pas en période d'usinage.

## Revendications

1. Machine à surfacer après séchage et avant cuisson une série de terrines placées sur un convoyeur (F) assurant leur passage dans un poste de travail (D), deux broches d'usinage (W,W') fixes équipant ce poste de travail (D), ces deux broches (W,W') permettant en un seul passage des terrines le surfaçage de celles-ci,
caractérisée
en ce que les terrines, maintenues par ventouses (Z), sont posées sur des plateaux A placés sur le convoyeur (F),
en ce que les deux broches (W,W'), d'ébauche et de finition respectivement, sont agencées dans un tunnel (D), et
en ce que les deux broches (W,W') à vitesse variable sont munies d'outils coupants ou abrasifs permettant de surfacer de façon parallèle au fond la partie supérieure d'une terrine.

2. Machine selon la revendication 1, caractérisée en ce que les deux broches (W,W') permettent en un seul passage des terrines d'enlever plusieurs millimètres de matière sur la partie supérieure de celles-ci, et en ce que les deux broches (W,W') sont séparées l'une de l'autre d'une distance correspondant au pas de fonctionnement.

3. Machine selon l'une des revendications 1 ou 2, caractérisée par un convoyeur (F) équipé de plateaux (A) et motorisé par des poulies crantées (C - E) comportant des rainures (Q) qui établissent le pas de fonctionnement.

4. Machine selon la revendication 3, caractérisée en ce que les poulies (C - E) reçoivent une courroie crantée sur laquelle sont fixés les plateaux (A) à une distance les uns des autres correspondant au pas de fonctionnement, cette liaison courroie (J) - plateaux (A) étant assurée par un axe (K).

5. Machine selon l'une des revendications 1 à 4, comportant des broches d'usinage (W,W') qui en période d'usinage provoquent des poussières, caractérisée en ce qu'elle comporte un système d'aspiration raccordé aux orifices (X,X') pour évacuer lesdites poussières, de telle sorte que les terrines soient propres à la sortie du tunnel.

6. Machine selon l'une des revendications 1 à 5, caractérisée par un poste de travail (B) équipé des principales commandes de la machine, le convoyeur (F) avec les plateaux (A) s'arrêtant automatiquement et ne repartant que sur ordre de l'opérateur.

## Claims

1. Machine for the surface dressing, after drying and before firing, of a series of terrines placed on a conveyor (F) which causes them to pass through a work station (D), there being two fixed machining spindles (W, W') fitted to this work station (D), these two spindles (W, W') making it possible to surface dress the terrines in a single pass,
characterised
in that the terrines, held by suction grip (Z), are laid on plates A placed on the conveyor (F),
in that the two spindles (W, W'), roughing and finishing respectively, are fitted in a tunnel (D), and
in that the two spindles (W, W'), of variable speed, are fitted with cutting or abrasive tools which make it possible to dress the surface of the upper part of a terrine parallel to the base.

2. Machine according to claim 1 wherein the two spindles (W, W'), in a single passage of the terrines, make it possible to remove several millimetres of material from the upper part of the terrines, and in that the two spindles (W, W') are separated from each other by a distance corresponding to the operating increment.

3. Machine according to anyone of claims 1 or 2 wherein a conveyor (F) fitted with plates (A) and motorised by notched pulleys (C - E) having slots (Q) which establish the operating increment.

4. Machine according to claim 3 wherein the pulleys (C - E) accept a toothed belt onto which are fixed the plates (A) at a distance from each other corresponding to the operating increment, this link between belt (J) ― plates (A) being provided by a pin (K).

5. Machine according to anyone of claims 1 to 4, which has machining brushes (W, W') which create dust during the machining period, wherein it has a suction system connected to orifices (X, X') in order to extract the said dust, in such a manner that the terrines are clean on exit from the tunnel.

6. Machine according to anyone of claims 1 to 5 wherein a work station (B) fitted with the principal controls of the machine, the conveyor (F) with plates (A) stopping automatically and only restarting on operator command.

## Patentansprüche

1. Maschine zur Oberflächenbehandlung nach dem Trocknen und vor dem Hartbrennen einer auf einer Fördereinrichtung (F) befindlichen Serie von Schüsseln, die ihren Durchgang in die Arbeitsstation (D) gewährleistet, diese Arbeitsstation (D) ist mit zwei festen Bearbeitungsspindeln (W W') ausgestattet, die beiden Bearbeitungsspindeln (W W') ermöglichen in einem einzigen Durchgang die Oberflächenbehandlung dieser Schüsseln,
dadurch gekennzeichnet,
daß die Schüsseln, durch Sauger (Z) gehalten, auf die Scheiben A gestellt werden, die auf der Fördereinrichtung (F) angebracht sind,
daß die beiden Spindeln (W W'), sowohl für die Roh- als auch die Endbearbeitung, in einem Tunnel (D) angeordnet sind und
daß die beiden Spindeln (W W') mit wechselnder Drehzahl mit Schneid-oder Schleifwerkzeugen versehen sind, die die Oberflächenbehandlung parallel zum Boden des oberen Teils einer Schüssel ermöglichen.

2. Maschine nach Anspruch 1, dadurch gekennzeichnet , daß durch die beiden Spindeln (W W') in einem einzigen Durchgang der Schüsseln mehrere Millimeter der Substanz am oberen Teil derselben entfernt werden können und daß die beiden Spindeln (W W') durch eine Entfernung getrennt sind, die dem Vorschub entspricht.

3. Maschine nach einem der Ansprüche 1 oder 2, gekennzeichnet durch eine Fördereinrichtung (F), mit Scheiben (A) ausgestattet und durch Antriebsscheiben mit Verzahnung (C - E) motorisiert, die Rillen (Q) enthalten, durch die der Vorschub hergestellt wird.

4. Maschine nach Anspruch 3, dadurch gekennzeichnet, daß die Antriebsscheiben (C - E) einen Zahnriemen erhalten, auf dem die Scheiben (A) in einer Entfernung voneinander befestigt sind, die dem Vorschub entspricht, diese Verbindung Riemen (J) - Scheiben (A) wird durch eine Welle (K) gewährleistet.

5. Maschine nach einem der Ansprüche 1 bis 4, mit Bearbeitungsspindeln (W W') ausgestattet, die während der Bearbeitungsphase Staub verursachen, dadurch gekennzeichnet, daß sie mit einem an den Öffnungen (X X') angeschlossenen Ansaugsystem ausgerüstet ist, um den besagten Staub zu entfernen, so daß die Schüsseln am Tunnelausgang sauber sind.

6. Maschine nach einem der Ansprüche 1 bis 5, gekennzeichnet durch eine Arbeitsstation (B), die mit den wesentlichsten Steuerungen der Maschine ausgestattet ist, die Fördereinrichtung (F) mit den Scheiben (A) hält automatisch an und setzt sich erst wieder auf Befehl des Bedieners in Gang.
